# EUROPÄISCHE PATENTSCHRIFT

(11) **EP 3 757 272 B1**
(45) Veröffentlichungstag und Bekanntmachung des Hinweises auf die Patenterteilung: **09.08.2023**
(21) Anmeldenummer: 20179062.3
(22) Anmeldetag: 09.06.2020
(51) Int. Cl.: D06F 37/26

(54) **MANSCHETTE FÜR EIN WÄSCHEBEHANDLUNGSGERÄT, WÄSCHEBEHANDLUNGSGERÄT UND VERFAHREN ZUM EINSTELLEN EINES SPALTMASSES**
CUFF FOR A LAUNDRY TREATMENT APPARATUS, LAUNDRY TREATMENT APPARATUS AND METHOD FOR ADJUSTING A GAP DIMENSION
MANCHETTE POUR UN APPAREIL DE TRAITEMENT DU LINGE, APPAREIL DE TRAITEMENT DU LINGE ET PROCÉDÉ DE RÉGLAGE D'UNE DIMENSION D'ÉCARTEMENT

(30) Priorität: 26.06.2019 DE 102019209205
(43) Veröffentlichungstag der Anmeldung: 30.12.2020
(73) Patentinhaber: BSH Hausgeräte GmbH, 81739 München (DE)
(72) Erfinder: Bittigau, Raik, 12524 Berlin (DE); Walther, Rico, 14974 Ludwigsfelde (DE)

(56) Entgegenhaltungen:
- EP-A1- 2 080 830
- DE-A1-102011 005 889
- DE-B3- 10 358 941
- DE-B3-102005 055 777
- GB-A- 1 426 076
- US-A1- 2017 051 446

## Beschreibung

Die Erfindung betrifft eine Manschette nach dem Oberbegriff des Patentanspruchs 1, ein Wäschebehandlungsgerät nach dem Oberbegriff des Patentanspruchs 7 und ein Verfahren zum Einstellen eines Spaltmaßes zwischen einer Funktionsfläche einer Manschette eines Wäschebehandlungsgeräts und einer dieser Funktionsfläche zugewandten Fläche einer Wäschetrommel.

Die Erfindung ist insbesondere auf ein Wäschebehandlungsgerät bezogen, bei dem die Wäsche frontseitig durch einen im Wesentlichen axialen Beschickungskanal durch eine in dem Gehäuse des Wäschebehandlungsgerätes ausgebildete, verschließbare Beschickungsöffnung zugeführt wird. Derartige Wäschebehandlungsgeräte werden auch als Frontlader bezeichnet.

Im Rahmen der vorliegenden Erfindung ist unter dem Begriff Wäschebehandlungsgerät sowohl eine klassische Waschmaschine als auch ein sog. Waschtrockner zu verstehen, der die Funktionen einer Waschmaschine und eines Wäschetrockners vereint.

Eine Manschette für ein Wäschebehandlungsgerät und ein Wäschebehandlungsgerät der eingangs genannten Art gehen aus der Deutschen Offenlegungsschrift DE 10 2015 216 363 A1 hervor, die eine frontbeschickbare Waschmaschine mit einem Waschmaschinengehäuse, einem in dem Gehäuse aufgenommenen und gegenüber diesem schwingend beweglich gelagerten Laugenbehälter und einer darin drehbeweglich angeordneten Wäschetrommel beschreibt. Die Wäschetrommel hat eine Frontseite, in der eine zu ihrer Drehachse ausgerichtete Beschickungsöffnung vorgesehen ist. Diese Beschickungsöffnung ist ihrerseits von einer konzentrischen Durchgangsöffnung in der Stirnseite des Laugenbehälters umgeben, die zu einer gehäuseseitigen Beschickungsöffnung ausgerichtet ist. Die gehäuseseitige Beschickungsöffnung und die Durchgangsöffnung des Laugenbehälters sind durch eine schlauchartige Manschette verbunden, die Schwingungsbewegungen des Laugenbehälters relativ zu dem Gehäuse zulässt. Die Manschette bildet einen flüssigkeitsdichten Beschickungskanal, durch den Wäsche in die Wäschetrommel eingebracht bzw. aus dieser entnommen werden kann.

Die Manschette weist ein laugenbehälterseitiges Manschettenende auf, das um die Durchgangsöffnung des Laugenbehälters herum flüssigkeitsdicht und fest mit dem Laugenbehälter verbunden ist. Ein Abschnitt oder Bereich der Manschette weist eine als Funktionsfläche fungierende umlaufende Seite auf. Die Funktionsfläche ist in Einbaulage unter Bildung eines Spaltes zu einer ihr zugewandten Fläche der Wäschetrommelfrontseite positioniert. Diese Fläche kann von dem Rand gebildet sein, der die Beschickungsöffnung in der Wäschetrommelfrontseite begrenzt. Dieser Rand kann als Falz oder Umbördelung ausgestaltet sein.

Aus der Deutschen Patentschrift DE 103 58 941 B3 geht ein ähnlich aufgebautes Wäschebehandlungsgerät in Form einer frontbeschickbaren Waschmaschine mit einem Gehäuse, einem schwingend darin gelagerten Laugenbehälter und einer in dem Laugenbehälter angeordneten, drehbar gelagerten zylindrischen Wäschetrommel hervor. Eine Beschickungsöffnung in der Wäschetrommelstirnseite, eine Durchgangsöffnung des Laugenbehälters sowie eine Beschickungsöffnung in der Gehäusefront sind im Wesentlichen in Richtung der Wäschetrommellängsachse fluchtend ausgerichtet. Die Durchgangsöffnung und die Beschickungsöffnung in der Gehäusefront sind durch einen elastomeren Faltenbalg (Manschette) flüssigkeitsdicht miteinander verbunden. Der Faltenbalg weist eine etwa in seinem mittleren Längenbereich ausgebildete, im Längsschnitt etwa S-förmig ausgebildete Falte auf, deren längsachsennaher S-Bogen außenseitig eine umlaufende Funktionsfläche bildet. Die Funktionsfläche ist zu einem die Beschickungsöffnung umgebenden Rand der Wäschetrommelstirnseite beabstandet, wobei in den zwischen der Falte und dem Rand bestehenden Zwischenraum radial ein wenigstens teilweise elastomerer Fortsatz ragt. Der Fortsatz dient dazu, ein Hineinrutschen von Wäsche in den Zwischenraum zu vermeiden. Um ein gewünschtes Spaltmaß zwischen Fortsatz und Rand während der Montage vereinfacht einzustellen, ist der Fortsatz ein von dem Faltenbalg getrenntes Bauteil und das elastomere Material des Fortsatzes besitzt eine größerer Härte als das elastomere Material des Faltenbalgs.

Die Deutsche Patentschrift DE 102 37 017 B3 beschreibt eine Wäschebehandlungsmaschine mit einer wäscheaufnehmenden, antreibbaren und in einem Laugenbehälter drehbar angeordneten Wäschetrommel. Auch hier ist eine Beschickungsöffnung in der Wäschetrommelfrontseite von einer Durchgangsöffnung des Laugenbehälters umgeben, die über eine elastische Manschette flüssigkeitsdicht mit einer gehäusefrontseitigen Beschickungsöffnung der Wäschebehandlungsmaschine verbunden ist. Im laugenbehälternahen Endbereich weist die Manschette einen Funktionsbereich mit einer im Längsschnitt annähernd U-förmigen Funktionsfläche auf, die dem Rand der Wäschetrommel gegenüberliegend angeordnet ist, der die Beschickungsöffnung begrenzt. Um auch bei großer Füllmenge Wäschebeschädigungen zu vermeiden, ist ein besonders ausgebildeter Wäscheabweiser im Bereich des oberen Totpunktes der Wäschetrommel vorgesehen.

Die Internationale Patentanmeldung mit der Publikationsnummer WO2009/004045 A1 beschreibt eine Wäschebehandlungsmaschine mit einem Laugenbehälter, bei der ein Ende einer faltenbalgartigen Manschette eine Durchgangsöffnung des Laugenbehälters umgibt und mit dem Laugenbehälter durch Überspritzen oder Umspritzen mit einem Spritzgussmaterial flüssigkeitsdicht verbunden ist.

Ferner offenbart DE 10 2005 055 777 B3 eine Manschette für eine Waschmaschine, die elastisch ausgebildet ist und an der eine Einsprüheinrichtung mit einer Hohlkammer und ein Anschlussstutzen angeordnet ist.

Aus DE 10 2011 005 889 A1 ist eine Waschmaschine mit einem in einem Maschinengehäuse aufgenommenen Laugenbehälter und einer in diesem drehbar gelagerten Wäschetrommel bekannt. Der Laugenbehälter und das Maschinengehäuse weisen jeweils eine Öffnung auf, die über eine zwischenliegende Manschette verbunden sind. Zwischen einem Endbereich der Manschette und einer Seitenwand der Wäschetrommel verläuft ein Ringspalt, der über einen Gleitring überbrückt ist. Der Gleitring kann an der Manschette befestigt oder mit der Manschette einstückig ausgebildet sein. Ferner kann der Gleitring einen Innenraum aufweisen, der mit einer porösen Substanz gefüllt und über Durchbrüche zur Aufnahme von Flüssigkeit in Form von Waschlauge verbunden sein kann.

Vor diesem Hintergrund besteht eine Aufgabe der vorliegenden Erfindung darin, bei Wäschebehandlungsgeräten der eingangs genannten Art, insbesondere bei sogenannten Frontladern, während des Fertigungsprozesses einen aus dynamischen Gründen und aufgrund bauteilgegebener Toleranzen erforderlichen Mindestspalt zwischen der Funktionsfläche und einer korrespondierenden, zugewandten Fläche der Wäschetrommelfrontseite einfach, zuverlässig und reproduzierbar einstellen zu können.

Dabei ist das erforderliche Spaltmaß insbesondere von der Laugenbehältergeometrie sowie der Länge der Trommel abhängig.

Diese Aufgabe wird hinsichtlich einer Manschette für ein Wäschebehandlungsgerät durch eine Manschette mit den Merkmalen des Patentanspruchs 1, hinsichtlich eines Wäschebehandlungsgerätes durch ein Wäschebehandlungsgerät mit den Merkmalen des Patentanspruchs 6 und hinsichtlich eines Verfahren zum Einstellen eines Spaltmaßes zwischen einer Funktionsfläche einer Manschette eines Wäschebehandlungsgeräts und einer dieser Funktionsfläche zugewandten Fläche einer Wäschetrommelfrontseite durch ein Verfahren mit den Merkmalen des Patentanspruchs 7 gelöst.

Demgemäß ist bei einer Manschette der eingangs genannten Art erfindungsgemäß vorgesehen, dass der Manschettenbereich zumindest einen inneren Hohlraum aufweist, der sich in Umfangsrichtung erstreckt und zumindest teilweise flexibel ausgestaltet ist, und dass mindestens ein Zugang in den Hohlraum mündet.

Unter einem flexibel gestalteten Hohlraum ist im Rahmen der vorliegenden Erfindung ein Hohlraum zu verstehen, dessen Größe (Volumen) und/oder Geometrie veränderbar ist, also die technische Eigenschaft besitzt, sich leicht mechanisch verändern zu lassen. Dies erfolgt dadurch, dass in den Hohlraum ein Füllmaterial eingebracht wird. Je nach beispielsweise Menge, Einbringdruck und Materialeigenschaften des Füllmaterials kann damit der Hohlraum bzw. dessen Geometrie beeinflusst oder aber auch dauerhaft festgelegt werden.

Hinsichtlich eines aufgabengemäß optimierten Wäschebehandlungsgerätes ist erfindungsgemäß vorgesehen, dass eine erfindungsgemäße Manschette umfasst ist.

Hinsichtlich eines Verfahrens zum Einstellen eines Spaltmaßes zwischen einer Funktionsfläche einer Manschette eines Wäschebehandlungsgeräts und einer der Funktionsfläche zugewandten Fläche einer Wäschetrommelfrontseite ist erfindungsgemäß vorgesehen, dass ein Manschettenrohling mit einem Manschettenbereich verwendet wird, in dem zumindest ein innerer, sich in Umfangsrichtung erstreckender und zumindest teilweise flexibler Hohlraum vorgesehen ist, der Manschettenrohling mit einem laugenbehälterseitigen Manschettenende mit dem Laugenbehälter verbunden wird, in den Hohlraum ein aushärtbares Material derart eingebracht wird, dass die Funktionsfläche in Bezug auf die zugewandte Fläche der Wäschetrommelfrontseite eine vorgegebene Sollposition einnimmt, und anschließend das aushärtbare Material ausgehärtet wird.

Ein wesentlicher Aspekt der vorliegenden Erfindung ist es, in einer Manschette, die zur Ausbildung eines flüssigkeitsdichten Beschickungskanals zwischen einer Beschickungsöffnung in einem Gehäuse eines Wäschebehandlungsgeräts und mit einer korrespondierenden Öffnung in der Frontseite eines Laugenbehälters dient, zumindest abschnittsweise, bevorzugt umlaufend, in Umfangsrichtung versetzt und/oder radial verteilt einen oder mehrere Hohlräume vorzusehen. Diese Hohlräume werden im Fertigungsprozess des Wäschebehandlungsgerätes erfindungsgemäß mit einem aushärtbaren Material oder einer aushärtbaren Masse befüllt und können dadurch in ihrem das Spaltmaß bestimmenden Endvolumen oder Geometrie variiert werden. Je nach Füllgrad ist die (insbesondere axiale) Position der Funktionsfläche bzw. deren Geometrie veränderbar. So lässt sich einfach - nämlich z.B. durch Dosierung des eingebrachten Füllmaterials - der sich zu der korrespondierenden Fläche (zweite Funktionsfläche) der Wäschetrommel, nämlich beispielsweise dem Rand um die Beschickungsöffnung in der Wäschetrommel, einstellende Abstand oder Spalt zuverlässig, genau und reproduzierbar definieren. Anschließend wird das Material ausgehärtet oder verfestigt sich, so dass die gewünschte Position bzw. Geometrie der Funktionsfläche dauerhaft eingestellt bleibt. Eine Aushärtung kann - je nach verwendetem Material - in an sich bekannter Weise auf verschiedenste Arten erfolgen. Zum Beispiel kann die Aushärtung bei Mehrkomponentenklebern oder Harzen durch entsprechende Vernetzungs- und chemische Aushärtvorgänge erfolgen. Es können auch thermisch aushärtbare Materialien und/oder durch Licht (beispielsweise UV-aushärtbare) Kleber oder Materialien verwendet werden, wobei nach Einbringung des Materials ein entsprechender für Licht/UV-Strahlung durchlässig gestalteter Bereich der Manschette bestrahlt wird. Ebenso ist eine mechanische Aushärtung oder Verfestigung des Materials oder eine Voraktivierung des Klebers denkbar. Bevorzugt wird ein UV-aushärtbarer Kleber auf Epoxid-Basis verwendet.

Um das aushärtbare Material dem Hohlraum bzw. den jeweiligen Hohlräumen zuzuführen, ist ein Zugang vorgesehen, der von außen mit einem geeigneten Material beschickbar ist und der in den Hohlraum mündet.

Vorteilhafte Ausgestaltungen der Erfindung ergeben sich aus der nachfolgenden Beschreibung, den Unteransprüchen und der Figurenbeschreibung, wobei einzelne Merkmale in Kombination oder einzeln angewendet werden können.

Bei einer bevorzugten Ausgestaltung der erfindungsgemäßen Manschette ist vorgesehen, dass der Zugang radial vom äußeren Umfang des laugenbehälternahen Endbereichs der Manschette in den Hohlraum führt.

Die Zufuhr von Material in den Hohlraum ist nach einer vorteilhaften Fortbildung der erfindungsgemäßen Manschette dadurch vereinfacht, dass der Zugang zwei Teilkanäle umfasst, wobei ein Teilkanal zur Materialzufuhr und der andere Teilkanal zur Entlüftung des Hohlraums dient.

Eine besonders präzise und gut steuerbare Einstellung der Position der Funktionsfläche ist nach einer bevorzugten Fortbildung der erfindungsgemäßen Manschette dadurch möglich, dass die Funktionsfläche eine Außenfläche einer flexiblen Außenwand des Hohlraums ist. Die Flexibilität der Außenwand kann dabei insbesondere durch entsprechende Struktur, Dimensionierung (Wanddicke) und/oder durch das für die Manschette in diesem Bereich verwendete (elastische) Material realisiert sein.

Bei dem erfindungsgemäßen Verfahren zum Einstellen des Spaltmaßes kann die Sollposition bevorzugt durch mindestens einen Abstandshalter zwischen der Funktionsfläche und der dieser zugewandten Fläche der Wäschetrommel definiert werden. Der Abstandshalter kann in Form einer Lehre oder Schablone ausgebildet sein.

Eine bevorzugte Ausgestaltung des erfindungsgemäßen Verfahrens sieht vor, dass die Sollposition durch Positionierung der Wäschetrommel definiert wird und dass die Wäschetrommel nach Aushärten des Materials axial um das gewünschte Spaltmaß von der Funktionsfläche entfernt wird. Hierdurch kann auf eine Schablone oder einen Abstandshalter verzichtet werden. Durch das Verschieben der Wäschetrommel in axialer Richtung kann das gewünschte Spaltmaß exakt eingestellt werden, wobei ein gewisser Restspalt aus dynamischen Gründen wünschenswert bleibt.

Die Erfindung wird nachfolgend anhand zeichnerisch dargestellter Ausführungsbeispiele weiter erläutert; es zeigen:
- Figur 1: einen Längsschnitt eines erfindungsgemäßen Wäschebehandlungsgerätes in Teilansicht, die auf den für die Erfindung wesentlichen Bereich beschränkt ist,
- Figur 2: ausschnittsweise Details aus Figur 1,
- Figur 3: schematisch den Ablauf des erfindungsgemäßen Verfahrens und
- Figur 4: schematisch zu den korrespondierenden Verfahrensschritten eine Positionierung einer Wäschetrommel.

Figur 1 zeigt im Längsschnitt einen Ausschnitt aus einer Wäschebehandlungsmaschine 1 im Bereich ihrer Beschickungsöffnung 2, die in der Frontseite 3 ihres Gehäuses 4 ausgebildet ist. Die Beschickungsöffnung 2 ist in an sich bekannter Weise von einer Tür 6 mit einem Bullauge 7 verschließbar. Figur 1 zeigt die geschlossene Türposition. Ein in Figur 1 nur andeutungsweise gezeigter Laugenbehälter 10 ist in nicht näher gezeigter Weise schwingend in dem Gehäuse 4 gelagert und weist in seiner frontseitigen Stirnseite 11 eine Durchgangsöffnung 12 auf. In dem Laugenbehälter 10 ist eine Wäschetrommel 13 angeordnet, die um eine Längsachse 14 drehbar gelagert und von einem nicht gezeigten Antrieb in Rotation versetzbar ist. Die ebenfalls nur teilweise gezeigte Wäschetrommel 13 hat eine Stirnseite oder Wäschetrommelfrontseite 15 mit einer Beschickungsöffnung 16, die in Richtung der Längsachse 14 mit der Durchgangsöffnung 12 und der Beschickungsöffnung 2 fluchtet. Die Beschickungsöffnung 16 der Wäschetrommel 13 ist durch einen Öffnungsrand 18 in der Wäschetrommelfrontseite 15 radial begrenzt, wobei der Öffnungsrand 18 durch einen Falz oder eine Umbördelung versteift ist. Der frontseitige Bereich bzw. die stirnseitige Fläche 20 des Rands 18 ragt in diesem Ausführungsbeispiel in die Durchgangsöffnung 12 des Laugenbehälters 10 hinein.

Zwischen dem Laugenbehälter 10 und dem Gehäuse 4 erstreckt sich eine einen Beschickungskanal 24 zwischen der Beschickungsöffnung 2 und der Durchgangsöffnung 12 ausbildende Manschette 25, deren mittlerer Bereich 26 faltenbalgartig gestaltet ist und einen etwa S-förmigen Längsschnitt aufweist. Der der Längsachse 14 nahe Bogen 28 der S-Form ist mit seiner Innenfläche 29 dem Rand 18 zugewandt. Ein gehäusenaher Endbereich 30 der Manschette 25 ist in an sich bekannter Weise (vergleiche DE 10 2015 216 363 A1) mit dem Rand 32 der Beschickungsöffnung 2 des Gehäuses 4 flüssigkeitsdicht verbunden. Der laugenbehälternahe Endbereich 34 der Manschette 25 ist formschlüssig flüssigkeitsdicht mit dem Randbereich 35 verbunden, der die Durchgangsöffnung 12 umgibt. Eine dem Öffnungsrand 18 zugewandte Seite oder Fläche der Manschette 25 bildet eine nachfolgend noch näher erläuterte Funktionsfläche 36. Zwischen der Funktionsfläche 36 und der ihr zugewandten Fläche 20 des Randes 18 ist ein toleranzbedingter und aus dynamischen Gründen erforderlicher Spalt 40 gebildet.

Figur 2 zeigt Details im Bereich des zwischen der Funktionsfläche 36 und der zugewandten Fläche 20 gebildeten Spaltes 40. Dabei sind gleiche oder funktionsgleiche Elemente mit denselben Bezugszeichen versehen wie in Figur 1. Allerdings sind verschiedene in Figur 1 gezeigte Teile und Schattenkanten rotationssymmetrischer Teile wie beispielsweise der Wäschetrommel aus Darstellungsgründen fortgelassen.

Ein die Funktionsfläche 36 aufweisender Manschettenbereich 42 ist in diesem Ausführungsbeispiel am laugenbehälternahen Endbereich der Manschette 25 ausgebildet. Grundsätzlich kann dieser Manschettenbereich 42 aber auch - wie teilweise auch aus dem eingangs beschriebenen Stand der Technik hervorgeht - an einem anderen Längsabschnitt der Manschette 25 ausgebildet sein.

Der Manschettenbereich 42 weist wenigstens einen Hohlraum 45 auf, der in diesem Ausführungsbeispiel als ringförmiger, radial umlaufender innerer Hohlraum ausgestaltet ist. Der Hohlraum 45 erstreckt sich also in Umfangsrichtung konzentrisch um die Längsachse 14. Grundsätzlich kann der Hohlraum 45 aber auch aus mehreren, z.B. sich in Umfangsrichtung erstreckenden Teilhohlräumen gebildet sein. Ebenso könnten mehrere zumindest teilweise umlaufende Hohlräume axial beabstandet vorgesehen sein. Der Hohlraum 45 ist in axialer Richtung gesehen durch eine Außenwand 46 begrenzt. Die Außenwand 46 ist durch ihre Wanddicke und/oder das für sie verwendete Material so ausgebildet, dass sich der Hohlraum 45 zumindest teilweise flexibel verhält. Mit anderen Worten: Der Hohlraum 45 kann insbesondere in axialer Richtung (Pfeilrichtung B) expandieren, wenn in den Hohlraum 45 ein Material oder ein Medium eingebracht wird.

Wie in Figur 2 angedeutet, kann ein aushärtbares Material 50, insbesondere in Form aushärtbarer Komponenten, durch einen Zuführkanal oder Zugang 51 von außen zugeführt werden. Der Zugang 51 weist einen außenseitigen Einfüllstutzen 52 am äußeren Umfang 53 des Endbereichs 34 auf und mündet in den bzw. die Hohlräume 45. Selbstverständlich könnten auch mehrere Zuführstutzen bzw. Zugänge vorgesehen sein. Bevorzugt ist eine axiale Trennwand 55 in dem Zugang 51 vorgesehen, durch die Teilkanäle 56 und 57 gebildet sind. Dies erleichtert den Einfüllvorgang, indem durch den ersten Teilkanal 56 aushärtbares Material 50 zugeführt wird und die dadurch aus dem Hohlraum 45 verdrängte Luft durch den zweiten Teilkanal 57 leicht entweichen kann.

Als aushärtbares Material kann besonders bevorzugt ein thermisch, chemisch und/oder optisch aushärtbares Material, wie beispielsweise ein UV-aushärtender Epoxidharz-Kleber verwendet werden, wobei der Manschettenbereich 42 zumindest im Bereich des Hohlraums 45 UV-Licht durchlässig ausgeführt ist.

Vor Zufuhr von aushärtbarem Material wird bzw. werden ein oder mehrere Abstandshalter 60 in den Zwischenraum 62 zwischen der Funktionsfläche 36 und der zugewandten Fläche 20 eingebracht, um ein gewünschtes Abstandsmaß bzw. einen Spalt 40 zwischen diesen Flächen zu definieren und um so eine Sollposition der Funktionsfläche präzise einzustellen. Der Abstandshalter 60 kann aus einer mehrteiligen Schablone bestehen, die nach erfolgter Aushärtung des Materials 50 wieder entnommen wird.

Mit zusätzlicher Bezugnahme auf Figur 3 werden zusammenfassend die wesentlichen Verfahrensschritte zum Einstellen eines gewünschten Spaltmaßes 70 des Spalts 40 (Figur 2) erläutert. In einem ersten Verfahrensschritt S1 wird ein Manschettenrohling (25'), der im Wesentlichen wie die zuvor beschriebene Manschette ausgebildet ist, in beschriebener Weise montiert, also zumindest mit dem Laugenbehälter 10 bzw. dem Randbereich der in diesem gebildeten Durchgangsöffnung 12 verbunden.

Im anschließenden Verfahrensschritt S2 wird der Manschettenbereich 42 (Figur 2), in dem der bzw. die zuvor erläuterten Hohlräume 45 vorgesehen ist bzw. sind, beispielsweise unter Verwendung eines Abstandshalters 60 in Relation zu der Fläche 20 ausgerichtet und beabstandet. Anschließend wird wie beschrieben in den Hohlraum 45 bzw. in die Hohlräume ein aushärtbares Material derart eingebracht, dass die Funktionsfläche 36 in Bezug auf die zugewandte Fläche 20 der Wäschetrommel 13 eine vorgegebene Sollposition 64 einnimmt. Die Sollposition kann wie in Figur 2 gezeigt die direkte Anlage an der frontseitig orientierten Anlagefläche 65 des Abstandshalters 60 sein.

Anschließend wird in einem Verfahrensschritt S3 so viel aushärtbares Material 50 in den Hohlraum 45 eingebracht, dass die Funktionsfläche 36 in gewünschte Anlage und Form in Bezug auf den Abstandshalter 60 kommt. Dann wird das aushärtbare Material wie zuvor beschrieben durch geeignete Behandlung ausgehärtet und nach erfolgter Aushärtung und der damit bewirkten dauerhaften Positionierung der Funktionsfläche 36 in Bezug auf die zugewandte Fläche 20 bzw. die Wäschetrommel 13 der Abstandshalter 60 wieder entfernt (Verfahrensschritt S4).

Bei einer mithilfe der Figur 4 illustrierten Variante des erfindungsgemäßen Verfahrens wird auf einen Abstandshalter verzichtet, indem zunächst die Funktionsfläche 36 in direkte Anlage zu der korrespondierenden zugewandten Fläche 20 gebracht wird (oberer Teil der Figur 4). Dazu kann beispielsweise die Wäschetrommel 13 in Pfeilrichtung A in axialer Richtung (in geringen Grenzen) verschiebbar bzw. einstellbar gelagert sein. Anschließend wird das aushärtbare Material wie beschrieben in den oder die Hohlräume 45 eingebracht und ausgehärtet. Nach Aushärtung wird die Wäschetrommel 13 in Pfeilrichtung B axial definiert zurück verschoben und in der final gewünschten Axialposition fixiert, so dass sich durch die nunmehr dauerhaft fixierte Funktionsfläche 36 deren gewünschter Abstand bzw. das gewünschte Spaltmaß 70 des Spalts 40 einstellt (unterer Teil der Figur 4).

### Bezugszeichen

- 1: Wäschebehandlungsmaschine
- 2: Beschickungsöffnung
- 3: Frontseite
- 4: Gehäuse
- 6: Tür
- 7: Bullauge
- 10: Laugenbehälter
- 11: Stirnseite
- 12: Durchgangsöffnung
- 13: Wäschetrommel
- 14: Längsachse
- 15: Wäschetrommelfrontseite
- 16: Beschickungsöffnung
- 18: Öffnungsrand
- 20: frontseitige Fläche
- 24: Beschickungskanal
- 25: Manschette
- 25': Manschettenrohling
- 26: mittlerer Bereich der Manschette
- 28: innerer Bogen
- 29: Innenfläche
- 30: gehäusenaher Endbereich
- 32: Rand
- 34: laugenbehälternaher Endbereich
- 35: Randbereich
- 36: Funktionsfläche
- 40: Spalt
- 42: Manschettenbereich
- 45: Hohlraum
- 46: Außenwand
- 50: aushärtbares Material
- 51: Zugang
- 52: Einfüllstutzen
- 53: Umfang
- 55: Trennwand
- 56, 57: Teilkanäle
- 60: Abstandshalter
- 62: Zwischenraum
- 64: Sollposition
- 64': Sollposition
- 65: Anlagefläche
- 70: Spaltmaß

- A: Pfeilrichtung
- B: Pfeilrichtung

- S1: Verfahrensschritt
- S2: Verfahrensschritt
- S3: Verfahrensschritt
- S4: Verfahrensschritt

## Patentansprüche

1. Manschette (25) für ein Wäschebehandlungsgerät (1), das ein Gehäuse (4) und einen darin enthaltenen Laugenbehälter (10) mit einer darin drehbar angeordneten Wäschetrommel (13) aufweist,
- mit einem Manschettenbereich (42) mit einer Funktionsfläche (36), die in Einbaulage unter Bildung eines Spaltes (40) zu einer ihr zugewandten Fläche (20) der Wäschetrommelfrontseite (15) positioniert ist,
wobei die Manschette (25) einen Beschickungskanal (24) zwischen einer gehäuseseitigen Beschickungsöffnung (2) und einer laugenbehälterseitigen Durchgangsöffnung (12) bildet,
- wobei der Manschettenbereich (42) zumindest einen inneren Hohlraum (45) aufweist, der sich in Umfangsrichtung erstreckt und zumindest teilweise flexibel ausgestaltet ist, und
- wobei mindestens ein Zugang (51) in den Hohlraum (45) mündet,
**dadurch gekennzeichnet,**
- **dass** die Größe und/oder die Geometrie des inneren Hohlraums (45) durch Einbringung eines Füllmaterials in den Hohlraum (45) veränderbar ist,
- **dass** der Zugang (51) von außen mit einem aushärtbaren Material (50) beschickbar ist und
- **dass** in den Hohlraum (45) das aushärtbare Material (50), insbesondere ein Epoxid basierter Kleber, eingebracht ist.

2. Manschette nach Anspruch 1,
**dadurch gekennzeichnet, dass**
der Zugang (51) radial vom äußeren Umfang (53) eines laugenbehälternahen Endbereichs (34) der Manschette (25) in den Hohlraum (45) führt.

3. Manschette nach Anspruch 1 oder 2,
**dadurch gekennzeichnet, dass**
der Zugang (51) zwei Teilkanäle (56, 57) umfasst, von denen ein Teilkanal (56) zur Zufuhr von Material (50) in den Hohlraum (45) und der andere Teilkanal (57) zur Entlüftung des Hohlraums (45) dient.

4. Manschette nach einem der vorhergehenden Ansprüche,
**dadurch gekennzeichnet, dass**
die Funktionsfläche (36) eine Außenfläche einer flexiblen Außenwand (46) des Hohlraums (45) ist.

5. Manschette nach einem der vorhergehenden Ansprüche,
**dadurch gekennzeichnet, dass**
in den Hohlraum (45) ein UV-aushärtbarer Epoxid basierter Kleber eingebracht ist und der Manschettenbereich (42) zumindest im Bereich des Hohlraums UV-Licht durchlässig ausgebildet ist.

6. Wäschebehandlungsgerät (1) mit
- einem Gehäuse (4), einem Laugenbehälter (10), in dem eine Wäschetrommel (13) drehbar angeordnet ist, und einer Manschette (25), die einen Beschickungskanal (24) bildet, der von einer Beschickungsöffnung (2) in der Frontseite des Gehäuses (4) zu einer frontseitigen Durchgangsöffnung (12) des Laugenbehälters (10) führt, und die einen Manschettenbereich (42) mit einer Funktionsfläche (36) aufweist, die durch einen Spalt (40) zu einer ihr zugewandten Fläche (20) der Wäschetrommelfrontseite (15) beabstandet ist,
**dadurch gekennzeichnet dass**,
- die Manschette (25) nach einem der Ansprüche 1 bis 5 ausgebildet ist.

7. Verfahren zum Einstellen eines Spaltmaßes (70) zwischen einer Funktionsfläche (36) einer Manschette (25) eines Wäschebehandlungsgeräts (1), welche die Merkmale der Manschette nach einem der Ansprüche 1 bis 5 aufweist, und einer der Funktionsfläche (36) zugewandten Fläche (20) einer Wäschetrommelfrontseite (15), bei dem,
- ein Manschettenrohling (25') mit einem Manschettenbereich (42) verwendet wird, in dem zumindest ein innerer, sich in Umfangsrichtung erstreckender und zumindest teilweise flexibler Hohlraum (45) vorgesehen ist,
- der Manschettenrohling (25') mit einem Endbereich (34) mit dem Laugenbehälter (10) verbunden wird,
- in den Hohlraum (45) ein aushärtbares Material (50) derart eingebracht wird, dass die Funktionsfläche (36) in Bezug auf die zugewandte Fläche (20) der Wäschetrommelfrontseite (15) eine vorgegebene Sollposition (64) einnimmt, und
- anschließend das aushärtbare Material (50) ausgehärtet wird.

8. Verfahren nach Anspruch 7,
**dadurch gekennzeichnet, dass**
die Sollposition (64) durch mindestens einen zwischen der Funktionsfläche (36) und der dieser zugewandten Fläche (20) der Wäschetrommelfrontseite (15) eingebrachten Abstandshalter (60) definiert wird.

9. Verfahren nach Anspruch 8,
**dadurch gekennzeichnet, dass**
die Sollposition (64') durch Positionierung der Wäschetrommel (13) definiert wird und die Wäschetrommel (13) nach Aushärten des Materials (50) axial um das gewünschte Spaltmaß (70) von der Funktionsfläche (36) entfernt wird.

## Claims

1. Cuff (25) for a laundry treatment apparatus (1), which has a housing (4) and a tub (10) contained therein with a laundry drum (13) arranged rotatably therein,
- with a cuff region (42) with a functional surface (36), which is positioned in the installed position so as to form a gap (40) from a surface (20) of the front side of the laundry drum (15) facing it,
wherein the cuff (25) forms a loading channel (24) between a housing-side loading opening (2) and a tub-side through-opening (12),
- wherein the cuff region (42) has at least one inner cavity (45) which extends in the circumferential direction and is designed to be at least partially flexible, and
- wherein at least one access (51) opens out into the cavity (45),
**characterised in that**
- the size and/or the geometry of the inner cavity (45) can be changed by introducing a filler material into the cavity (45),
- the access (51) can be charged from outside with a curable material (50) and
- the curable material (50), in particular an epoxy-based adhesive, is introduced into the cavity.

2. Cuff according to claim 1,
**characterised in that**
the access (51) leads radially into the cavity (45) from the outer circumference (53) of an end region (34) of the cuff (25) that is close to the tub.

3. Cuff according to claim 1 or 2,
**characterised in that**
the access (51) comprises two sub-channels (56, 57), of which one sub-channel (56) serves to feed material (50) into the cavity (45) and the other sub-channel (57) to vent the cavity (45).

4. Cuff according to one of the preceding claims,
**characterised in that**
the functional surface (36) is an outer surface of a flexible outer wall (46) of the cavity (45).

5. Cuff according to one of the preceding claims,
**characterised in that**
a UV-curable epoxy-based adhesive is introduced into the cavity (45) and the cuff region (42) is designed to be permeable to UV light at least in the region of the cavity.

6. Laundry treatment apparatus (1) with
- a housing (4), a tub (10) in which a laundry drum (13) is rotatably arranged, and a cuff (25) which forms a loading channel (24) which leads from a loading opening (2) in the front side of the housing (4) to a front through-opening (12) of the tub (10), and which has a cuff region (42) with a functional surface (36) which is spaced apart by a gap (40) from a surface (20) of the front side of the laundry drum (15) facing it, **characterised in that**
- the cuff (25) is designed according to one of claims 1 to 5.

7. Method for adjusting a gap dimension (70) between a functional surface (36) of a cuff (25) of a laundry treatment apparatus (1), which has the features of the cuff according to one of claims 1 to 5, and a surface (20) of a front side of the laundry drum (15) facing the functional surface (36), in which
- a cuff blank (25') is used with a cuff region (42) in which at least one inner, circumferentially extending and at least partially flexible cavity (45) is provided,
- the cuff blank (25') is connected to the tub (10) by an end region (34),
- a curable material (50) is introduced into the cavity (45), such that the functional surface (36) assumes a predetermined target position (64) in relation to the facing surface (20) of the front side of the laundry drum (15), and
- the curable material (50) is then cured.

8. Method according to claim 7,
**characterised in that**
the target position (64) is defined by at least one spacer (60) inserted between the functional surface (36) and the surface (20) of the front side of the laundry drum (15) facing this.

9. Method according to claim 8,
**characterised in that**
the target position (64') is defined by positioning the laundry drum (13), and the laundry drum (13) is removed axially from the functional surface (36) by the desired gap dimension (70) after the material (50) has cured.

## Revendications

1. Manchette (25) pour un appareil de traitement du linge (1), qui présente une carcasse (4) contenant une cuve de lavage (10) contenant un tambour à linge (13) disposé en rotation,
- avec une zone de manchette (42) avec une surface fonctionnelle (36) qui, en position d'installation, est positionnée en formant une fente (40) par rapport à une surface (20) du côté avant du tambour à linge (15) dirigée vers elle,
- dans laquelle la manchette (25) forme un conduit d'alimentation (24) entre un orifice d'alimentation côté carcasse (2) et un orifice de passage côté cuve de lavage (12),
- dans laquelle la zone de manchette (42) présente au moins une cavité intérieure (45) qui s'étend dans le sens circonférentiel et est agencée de façon au moins partiellement flexible, et
- dans laquelle au moins un accès (51) débouche dans la cavité (45), **caractérisée en ce que**,
- la taille et/ou la géométrie de la cavité intérieure (45) est modifiable en insérant un matériau de remplissage dans la cavité (45),
- l'accès (51) peut être alimenté de l'extérieur en un matériau durcissable (50) et
- le matériau durcissable (50), en particulier une colle à base d'époxy, est inséré dans la cavité (45).

2. Manchette selon la revendication 1, **caractérisée en ce que** l'accès (51) mène radialement du pourtour extérieur (53) d'une zone terminale proche de la cuve de lavage (34) de la manchette (25) dans la cavité (45).

3. Manchette selon la revendication 1 ou 2, **caractérisée en ce que** l'accès (51) comprend deux conduits partiels (56, 57), dont un conduit partiel (56) sert à alimenter la cavité (45) en matériau (50) et l'autre conduit partiel (57) sert à ventiler la cavité (45).

4. Manchette selon l'une des revendications précédentes, **caractérisée en ce que** la surface fonctionnelle (36) est une surface extérieure d'une paroi extérieure flexible (46) de la cavité (45).

5. Manchette selon l'une des revendications précédentes, **caractérisée en ce qu'**une colle à base d'époxy durcissable sous UV est insérée dans la cavité (45) et la zone de la manchette (42) est formée de façon perméable à la lumière UV au moins dans la zone de la cavité.

6. Appareil de traitement du linge (1) avec
- une carcasse (4), une cuve de lavage (10) contenant un tambour à linge (13) disposé en rotation, et une manchette (25), qui forme un conduit d'alimentation (24) menant d'un orifice d'alimentation (2) dans le côté avant de la carcasse (4) vers un orifice de passage frontal (12) de la cuve de lavage (10), et qui présente une zone de manchette (42) avec une surface fonctionnelle (36), séparée par une fente (40) d'une surface (20) du côté avant du tambour à linge (15) dirigée vers elle, **caractérisée en ce que**,
- la manchette (25) est formée selon l'une des revendications 1 à 5.

7. Procédé pour le réglage d'un écartement (70) entre une surface fonctionnelle (36) d'une manchette (25) d'un appareil de traitement du linge (1), laquelle présente les caractéristiques de la manchette selon l'une des revendications 1 à 5, et une surface (20) d'un côté avant du tambour à linge (15) dirigée vers la surface fonctionnelle (36), dans lequel,
- une ébauche de manchette (25') est utilisée avec une zone de manchette (42) dans laquelle au moins une cavité intérieure (45), au moins partiellement flexible, s'étendant dans le sens circonférentiel, est prévue,
- l'ébauche de manchette (25') est reliée par une zone terminale (34) à la cuve de lavage (10),
- un matériau durcissable (50) est inséré dans la cavité (45) de telle façon que la surface fonctionnelle (36) adopte, par rapport à la surface (20) du côté avant du tambour à linge (15) dirigée vers elle, une position de consigne prescrite (64), et
- le matériau durcissable (50) est ensuite durci.

8. Procédé selon la revendication 7, **caractérisé en ce que** la position de consigne (64) est définie par au moins une entretoise (60) insérée entre la surface fonctionnelle (36) et la surface (20) du côté avant du tambour à linge (15) dirigée vers elle.

9. Procédé selon la revendication 8, **caractérisé en ce que** la position de consigne (64') est définie par le positionnement du tambour à linge (13) et le tambour à linge (13) est éloigné axialement de la surface fonctionnelle (36) selon l'écartement (70) souhaité, après le durcissement du matériau (50).
